# EUROPÄISCHE PATENTSCHRIFT

(11) **EP 3 230 544 B1**
(45) Veröffentlichungstag und Bekanntmachung des Hinweises auf die Patenterteilung: **30.01.2019**
(21) Anmeldenummer: 15801874.7
(22) Anmeldetag: 01.12.2015
(51) Int. Cl.: E06B 3/663, E06B 3/66

(54) **ISOLIERVERGLASUNG**
SPACER FOR INSULATING GLAZING
ENTRETOISE POUR VITRAGES ISOLANTS

(30) Priorität: 08.12.2014 EP 14196707
(43) Veröffentlichungstag der Anmeldung: 18.10.2017
(73) Patentinhaber: Saint-Gobain Glass France, 92400 Courbevoie (FR)
(72) Erfinder: KUSTER, Hans-Werner, 52066 Aachen (DE); SCHREIBER, Walter, 52074 Aachen (DE); MAURER, Marc, 60350 Saint Jean Aux Bois (FR)
(74) Vertreter: Gebauer, Dieter Edmund
(86) Internationale Anmeldenummer: PCT/EP2015/078145
(87) Internationale Veröffentlichungsnummer: WO 2016/091648

(56) Entgegenhaltungen:
- EP-A1- 2 733 295
- WO-A1-2010/115456

## Beschreibung

Die Erfindung betrifft eine Isolier-verglasung, ein Verfahren zu deren Herstellung und deren Verwendung.
Die Wärmeleitfähigkeit von Glas ist etwa um den Faktor 2 bis 3 niedriger als die von Beton oder ähnlichen Baustoffen. Da Scheiben in den meisten Fällen jedoch deutlich dünner als vergleichbare Elemente aus Stein oder Beton ausgelegt sind, verlieren Gebäude dennoch häufig den größten Wärmeanteil über die Außenverglasung. Die notwendigen Mehrkosten für Heizung und Klimaanlagen machen einen nicht zu unterschätzenden Teil der Unterhaltungskosten eines Gebäudes aus. Zudem werden im Zuge strengerer Bauvorschriften niedrigere Kohlendioxid Emissionen gefordert. Ein wichtiger Lösungsansatz hierfür sind Dreifachisolierverglasungen, die vor allem im Zuge immer schneller steigender Rohstoffpreise und strengeren Umweltschutzauflagen nicht mehr aus dem Gebäudebau wegzudenken sind. Dreifachisolierverglasungen machen daher einen zunehmend größeren Teil der nach außen gerichteten Verglasungen aus.
Dreifachisolierverglasungen enthalten in der Regel drei Scheiben aus Glas oder polymeren Materialien, die über zwei einzelne Abstandshalter (Spacer) voneinander getrennt sind. Dabei wird auf eine Doppelverglasung mittels eines zusätzlichen Abstandshalters eine weitere Scheibe aufgesetzt. Bei Montage einer derartigen Dreifachverglasung gelten sehr geringe Toleranzvorgaben, da die beiden Abstandshalter in exakt der gleichen Höhe angebracht werden müssen. Somit ist die Montage von Dreifachverglasungen im Vergleich zu Doppelverglasungen wesentlich aufwändiger, da entweder zusätzliche Anlagenkomponenten für die Montage einer weiteren Scheibe bereitgestellt werden müssen oder ein zeitaufwändiger Mehrfachdurchlauf einer klassischen Anlage notwendig ist. Als Alternative zu zwei einzelnen Abstandshaltern werden Abstandshalter eingesetzt, bei denen in einer Vertiefung die mittlere Scheibe aufgenommen ist. Derartige Abstandshalter, die in einer Nut eine dritte Scheibe aufnehmen können, haben den Vorteil, dass nur ein einziger Abstandshalter montiert werden muss, und somit der Schritt der Justierung von zwei einzelnen Abstandhaltern bei den herkömmlichen Dreifachverglasungen entfällt. Der Abstandshalter mit integrierter mittlerer Scheibe kann zudem auf einer Anlage zum Zusammenbau von Doppelverglasungen verarbeitet werden. EP 2 733 295 A1 beschreibt eine Dreifachisolierverglasung, die einen standardisierten Abstandshalter umfasst.

WO 2010/115456 A1 offenbart einen Hohlprofilabstandshalter mit mehreren Hohlkammern für Mehrfachglasscheiben umfassend zwei äußere Scheiben und eine oder mehrere mittlere Scheiben, die in einem nutförmigen Aufnahmeprofil angebracht sind. Der Abstandshalter kann dabei sowohl aus polymeren Materialien gefertigt werden als auch aus starren Metallen, wie Edelstahl oder Aluminium, bestehen. Die Außenfläche des Abstandshalters verläuft im Wesentlichen senkrecht zu den Scheiben der Isolierverglasung. In der fertigen Isolierverglasung ist im äußeren Scheibenzwischenraum, der durch die beiden äußeren Scheiben und die Außenfläche des Abstandshalters begrenzt wird, ein sekundäres Dichtmittel angebracht. Die gesamte Außenfläche ist von dem sekundären Dichtmittel bedeckt.

DE 10 2009 057 156 A1 beschreibt eine Dreifachisolierverglasung, die einen schubsteifen Abstandshalter umfasst, der mit einem hochfesten Klebstoff mit beiden Außenscheiben schubsteif verbunden ist. Die gesamte Außenfläche des offenbarten Abstandshalters verläuft senkrecht zu den Scheiben der Isolierverglasung. Der äußere Scheibenzwischenraum ist mit einem sekundären Dichtmittel verfüllt.

Eine Aufgabe der vorliegenden Erfindung ist es, eine verbesserte Isolierverglasung sowie ein wirtschaftliches Verfahren zur Montage einer erfindungsgemäßen Isolierverglasung bereitzustellen.

Die Aufgabe der vorliegenden Erfindung wird erfindungsgemäß eine Isolierverglasung nach dem unabhängigen Anspruch 1 gelöst. Bevorzugte Ausführungen der Erfindung gehen aus den Unteransprüchen hervor.

Ein weiterer eigenständiger Gegenstand der Erfindung ist ein Abstandhalter geeignet für eine erfindungsgemäße Isolierverglasung.

Die Isolierverglasung umfasst mindestens eine erste Scheibe, eine zweite Scheibe und eine dritte Scheibe und einen umlaufenden zwischen erster und zweiter Scheibe angeordneten Abstandshalter. Der Abstandshalter für die erfindungsgemäße Isolierverglasung umfasst mindestens einen polymeren Grundkörper, der eine erste Scheibenkontaktfläche und eine parallel dazu verlaufende zweite Scheibenkontaktfläche, eine erste Verglasungsinnenraumfläche, eine zweite Verglasungsinnenraumfläche und eine Außenfläche aufweist. In den polymeren Grundkörper sind eine erste Hohlkammer und eine zweite Hohlkammer sowie eine Nut eingebracht. Die Nut verläuft dabei parallel zur ersten Scheibenkontaktfläche und zweiten Scheibenkontaktfläche und dient der Aufnahme einer Scheibe. Die erste Hohlkammer grenzt an die erste Verglasungsinnenraumfläche, während die zweite Hohlkammer an die zweite Verglasungsinnenraumfläche angrenzt, wobei die Verglasungsinnenraumflächen sich oberhalb der Hohlkammern befinden und die Außenfläche sich unterhalb der Hohlkammern befindet. Oberhalb ist in diesem Zusammenhang als dem inneren Scheibenzwischenraum der Isolierverglasung mit zugewandt und unterhalb als dem Scheibeninnenraum abgewandt definiert. Da die Nut zwischen der ersten Verglasungsinnenraumfläche und zweiten Verglasungsinnenraumfläche verläuft, begrenzt sie diese seitlich und trennt die erste Hohlkammer und die zweite Hohlkammer voneinander. Die Seitenflanken der Nut werden dabei von den Wänden der ersten Hohlkammer und der zweiten Hohlkammer gebildet. Die Nut bildet eine Vertiefung, die geeignet ist die mittlere Scheibe (dritte Scheibe) der Isolierverglasung aufzunehmen. Dadurch wird die Position der dritten Scheibe über zwei Seitenflanken der Nut sowie die Bodenfläche der Nut fixiert. Die Außenfläche des polymeren Grundkörpers ist in drei Teilflächen unterteilt: eine erste Außenfläche, eine zweite Außenfläche und eine Auflagekante. Die Auflagekante befindet sich zumindest unterhalb der Nut. Die erste Außenfläche befindet sich unterhalb der ersten Hohlkammer und die zweite Außenfläche befindet sich unterhalb der zweiten Hohlkammer. Die Auflagekante verläuft im Wesentlichen senkrecht zu den Scheibenkontaktflächen und verbindet die erste Außenfläche und die zweite Außenfläche miteinander. Die erste Außenfläche verbindet die Auflagekante und die erste Scheibenkontaktfläche. Die zweite Außenfläche verbindet die Auflagekante und die zweite Scheibenkontaktfläche. Die erste Außenfläche und die zweite Außenfläche schließen mit der Auflagekante jeweils einen Winkel α (alpha) ein, der zwischen 100 ° und 160° liegt. Durch diese abgewinkelte Geometrie wird die Stabilität des polymeren Grundkörpers erhöht.
Die erste Scheibe der erfindungsgemäßen Isolierverglasung ist dabei über eine Dichtung mit der ersten Scheibenkontaktfläche des Abstandshalters verbunden, während die zweite Scheibe über eine Dichtung mit der zweiten Scheibenkontaktfläche verbunden ist. Die Dichtung ist zwischen der ersten Scheibe und der ersten Scheibenkontaktfläche und der zweiten Scheibe und der zweiten Scheibenkontaktfläche angebracht. Die dritte Scheibe ist in die Nut des Abstandshalters eingesetzt. Die erste Scheibe und die zweite Scheibe sind parallel und deckungsgleich angeordnet. Die Kanten der beiden Scheiben sind daher im Randbereich bündig angeordnet, das heißt sie befinden sind auf gleicher Höhe. Der Abstandshalter ist so eingesetzt, dass die Auflagekante sich auf gleicher Höhe mit den Kanten der beiden Scheiben befindet und somit bündig mit diesen angeordnet ist. In dieser Anordnung begrenzen die erste Scheibe und die erste Außenfläche des polymeren Grundkörpers einen ersten äußeren Scheibenzwischenraum. Die zweite Scheibe und die zweite Außenfläche des polymeren Grundkörpers begrenzen einen zweiten äußeren Scheibenzwischenraum. Die beiden voneinander getrennten äußeren Scheibenzwischenräume sind mindestens teilweise mit einer äußeren Versiegelung verfüllt. Die äußere Versiegelung ist dabei angrenzend an die jeweilige Dichtung im ersten bzw. zweiten äußeren Scheibenzwischenraum angebracht. So kann die Abdichtung des Randverbunds verbessert werden. Als äußere Versiegelung wird beispielsweise eine plastische Abdichtmasse verwendet. Da das Material des polymeren Grundkörpers eine geringere thermische Leitfähigkeit hat als die äußere Versiegelung, findet durch die getrennten äußeren Scheibenzwischenräume eine thermische Trennung statt. Die thermische Entkopplung führt zu einem verbesserten PSI-Wert (der längenbezogene Wärmedurchgangskoeffizient) und damit zu einer Verbesserung der wärmeisolierenden Eigenschaften des Randverbundes der Isolierverglasung im Vergleich zu Isolierverglasungen nach dem Stand der Technik. Bei Isolierverglasungen nach dem Stand der Technik wird ein einziger äußerer Scheibenzwischenraum, begrenzt durch erste Scheibe, zweite Scheibe und Außenfläche des Abstandshalters, vollständig mit dem Material der äußeren Versiegelung verfüllt.

Die Auflagekante des Abstandhalters ermöglicht zudem eine Vereinfachung der Isolierglasproduktion mit dem Abstandhalter für die erfindungsgemäße Isolierverglasung. Bei der Herstellung einer Isolierverglasung unter Verwendung von Abstandhaltern mit integrierter dritter Scheibe nach dem Stand der Technik tritt folgendes Problem auf: Für die Isolierglasproduktion wird die mittlere Scheibe in der Nut des Abstandhalters vormontiert und dieser Abstandhalterrahmen mit Hilfe eines Dichtmittels zwischen die beiden Außengläser geklebt. Der Abstandhalterrahmen mit integrierter mittlerer Scheibe wird in diesem Zeitraum durch die Klebeverbindung zwischen Abstandhalter und Außengläsern in Position gehalten. Bei den handelsüblichen Abstandhalterrahmen ohne integrierte Glasscheibe reicht diese Klebeverbindung aus. Im Gegensatz dazu versagt die Klebeverbindung bei einem Abstandhalter mit integrierter mittlerer Scheibe durch das zusätzliche Gewicht der integrierten Scheibe, und der Abstandhalterrahmen sackt während der Isolierglasproduktion nach unten. Um ein Absacken des mittleren Glases zu verhindern, muss der Rahmen im Prozess zusätzlich unterstützt werden, wodurch der Zusammenbau des Isolierglases erheblich erschwert wird. Im folgenden Schritt wird eine äußere Versiegelung angebracht und das Glas wird zum Trocknen auf einen Rahmen gestellt. Das Material der äußeren Versiegelung ist zunächst weich und härtet erst über einen Zeitraum von typischerweise einigen Stunden aus. Gerade bei großen, schweren Scheiben kommt es auch in diesem Stadium noch zu einem Abrutschen des Abstandhalterrahmens mit mittlerem Glas, da die Versiegelungsmasse noch weich ist und verdrängt werden kann. Die Auflagekante des Abstandshalters für die erfindungsgemäße Isolierverglasung ist dafür vorgesehen, in der fertigen Isolierverglasung bündig mit den beiden Kanten der äußeren Scheiben angeordnet zu werden. Die Auflagekante stützt demnach während der Herstellung der Isolierglasscheibe den Abstandhalterrahmen mit integriertem mittlerem Glas ab und verhindert so ein Absacken des Abstandhalterrahmens. Die erfindungsgemäße Isolierverglasung ist somit leichter und in einer besseren Qualität herstellbar als eine Isolierverglasung nach dem Stand der Technik.

Ein weiterer Vorteil des Abstandshalters für die erfindungsgemäße Isolierverglasung betrifft das Volumen der Hohlkammern, die bevorzugt mit einem Trockenmittel gefüllt sind. Bei gleichem Abstand von Verglasungsinnenraumfläche zur Kante der Isolierglasscheibe hat der Abstandshalter für die erfindungsgemäße Isolierverglasung größere Hohlkammern als die Abstandshalter für Isolierverglasungen nach dem Stand der Technik. Da die Lebensdauer einer Isolierverglasung auch von der Menge an Trockenmittel abhängt, kann so die Lebensdauer der erfindungsgemäßen Isolierverglasung verlängert werden.

Somit wird durch die Erfindung eine Isolierverglasung mit einem einteiligen doppelten Abstandshalter ("Doppelspacer") mit verbesserten Eigenschaften zur Verfügung gestellt, der eine vereinfachte und präzise Montage in einer Isolierverglasung ermöglicht. Dabei sind die beiden äußeren Scheiben (erste Scheibe und zweite Scheibe) an den Scheibenkontaktflächen angebracht, während die mittlere Scheibe (dritte Scheibe) in die Nut eingesetzt ist. Da der polymere Grundkörper als Hohlprofil ausgeformt ist, sind die Seitenflanken der Hohlkammern flexibel genug um einerseits beim Einsetzen der Scheibe in die Nut nachzugeben und andererseits die Scheibe spannungsfrei zu fixieren. Die Auflagekante des Abstandshalters dient der Abstützung des Abstandshalterrahmens mit integrierter dritter Scheibe nach dem Verkleben der ersten und zweiten Scheibe mit den Scheibenkontaktflächen. So wird ein Abrutschen des Abstandshalterrahmens vor und nach dem Verpressen bzw. während des Aushärtens der äußeren Versiegelung verhindert. Der Abstandshalter der erfindungsgemäßen Isolierverglasung ermöglicht dadurch eine vereinfachte und dennoch passgenaue Montage der Dreifachverglasung. Zudem wird durch die abgewinkelten ersten und zweiten Außenflächen eine erhöhte Stabilität des polymeren Grundkörpers erzielt. Außerdem haben die Hohlkammern bei gleichem Abstand zwischen Verglasungsinnenraumflächen und Kanten der äußeren Scheiben ein vergrößertes Volumen, was bevorzugt mit Trockenmittel befüllt ist. Dadurch wird die Lebensdauer einer erfindungsgemäßen Isolierverglasung verbessert.

An den Ecken der Isolierverglasung sind die Abstandshalter bevorzugt über Eckverbinder miteinander verknüpft. Derartige Eckverbinder können beispielsweise als Kunststoffformteil mit Dichtung ausgeführt sein, in dem zwei mit einem Gärungsschnitt versehene Abstandshalter zusammenstoßen. Grundsätzlich sind verschiedenste Geometrien der Isolierverglasung möglich, beispielsweise rechteckige, trapezförmige und abgerundete Formen. Zur Herstellung runder Geometrien kann der erfindungsgemäße Abstandshalter beispielsweise im erwärmten Zustand gebogen werden.

Die Dichtung enthält bevorzugt ein Polyisobutylen. Das Polyisobutylen kann ein vernetzendes oder nicht vernetzendes Polyisobutylen sein.

Bevorzugt enthält die äußere Versiegelung Polymere oder silanmodifizierte Polymere, besonders bevorzugt organische Polysulfide, Silikone, raumtemperaturvernetzenden (RTV) Silikonkautschuk, peroxidischvernetzten Silikonkautschuk und/oder additionsvernetzten Silikonkautschuk, Polyurethane und/oder Butylkautschuk.

Die erste Scheibe, die zweite Scheibe und/oder die dritte Scheibe der Isolierverglasung enthalten bevorzugt Glas und/oder Polymere, besonders bevorzugt Quarzglas, Borosilikatglas, Kalk-Natron-Glas, Polymethylmethacrylat und/oder Gemische davon.

Bevorzugt ist die gas- und dampfdichte Barriere mit einem dünnen Film aus dem Material der äußeren Versiegelung bedeckt. Bevorzugt hat der dünne Film eine Dicke von 0,5 mm bis 1 mm. Der dünne Film schützt die gas- und dampfdichte Barriere insbesondere im Bereich der Auflagekante vor Beschädigung, zum Beispiel beim Zusammenbau. Da es sich um einen sehr dünnen Film handelt, wird der Effekt der thermischen Entkopplung durch die Trennung der äußeren Scheibenzwischenräume nicht beeinträchtigt.

Die erste Scheibe und die zweite Scheibe verfügen über eine Dicke von 2 mm bis 50 mm, bevorzugt 3 mm bis 16 mm, wobei beide Scheiben auch unterschiedliche Dicken haben können. Die dritte Scheibe hat eine Dicke von 1 mm bis 4 mm, bevorzugt von 1 mm bis 3 mm und besonders bevorzugt von 1,5 mm bis 3 mm. Der Abstandshalter für die erfindungsgemäße Isolierverglasung ermöglicht durch die spannungsfreie Fixierung eine vorteilhafte Reduzierung der Dicke der dritten Scheibe bei gleichbleibender Stabilität der Verglasung. Bevorzugt ist die Dicke der dritten Scheibe geringer als die Dicken der ersten und zweiten Scheibe. In einer möglichen Ausführungsform beträgt die Dicke der ersten Scheibe 3 mm, die Dicke der zweiten Scheibe 4 mm und die Dicke der dritten Scheibe 2 mm. Eine solche asymmetrische Kombination der Scheibendicken führt zu einer erheblichen Verbesserung der akustischen Dämpfung.

Es können auch mehrere Scheiben als Verbundglasscheibe ausgebildet sein.

Die Isolierverglasung ist mit einem Schutzgas, bevorzugt mit einem Edelgas, vorzugsweise Argon oder Krypton befüllt, die den Wärmeübergangswert im Isolierverglasungszwischenraum reduzieren.

Die dritte Scheibe der Isolierverglasung weist bevorzugt eine Low-E-Beschichtung auf. Mit Low-E-Beschichtungen kann das Wärmedämmvermögen der Isolierverglasung noch weiter gesteigert und verbessert werden. Diese Beschichtungen sind Wärmestrahlung reflektierende Beschichtungen, die einen erheblichen Teil der Infrarotstrahlung reflektieren, was im Sommer zu einer verringerten Erwärmung des Wohnraums führt. Die verschiedensten Low-E-Beschichtungen sind beispielsweise bekannt aus DE 10 2009 006 062 A1, WO 2007/101964 A1, EP 0 912 455 B1, DE 199 27 683 C1, EP 1 218 307 B1 und EP 1 917 222 B1.

Die dritte Scheibe der Isolierverglasung ist bevorzugt nicht vorgespannt. Durch das Einsparen des Vorspannprozesses können die Herstellungskosten reduziert werden. Des Weiteren ist die Scheibe in der Nut mit flexiblen Seitenflanken fixiert und nicht durch eine Klebeverbindung. Somit ermöglicht der Abstandshalter in der erfindungsgemäßen Isolierverglasung die Herstellung einer Dreifachverglasung mit einer Low-E-Beschichtung auf der dritten Scheibe, ohne dass ein Vorspannen der dritten Scheibe notwendig ist. Bei einer Klebeverbindung oder einer anderweitigen starren Arretierung der Scheibe würde die durch die Low-E-Beschichtung bedingte Erwärmung der Scheibe ein Versagen der Klebeverbindung begünstigen. Ferner wäre eine Vorspannung der dritten Scheibe nötig, um auftretende Spannungen zu kompensieren. Bei der erfindungsgemäßen Isolierverglasung entfällt jedoch der Vorspannprozess, wodurch eine weitere Kostenreduzierung erreicht werden kann. Durch die spannungsfreie Fixierung in der Nut kann ferner die Dicke und somit das Gewicht der dritten Scheibe vorteilhaft reduziert werden.

In einer bevorzugten Ausführungsform der erfindungsgemäßen Isolierverglasung ist die äußere Versiegelung so angebracht, dass sie den Teil der ersten Scheibe, der den ersten äußeren Scheibenzwischenraum begrenzt, zu mindestens 90 % bedeckt, den Teil der zweiten Scheibe, der den zweiten äußeren Scheibenzwischenraum begrenzt, zu mindestens 90 % bedeckt, jeweils die erste Außenfläche und die zweite Außenfläche zu mindestens 40 % und höchstens 60 % bedeckt. In dieser Anordnung wird eine gute Abdichtung des Abstandshalters erzielt. Außerdem erfolgt in der beschriebenen Anordnung durch die äußere Versiegelung eine gute mechanische Stabilisierung des Randverbunds. Gleichzeitig kann im Vergleich zur vollständigen Füllung der äußeren Scheibenzwischenräume äußere Versiegelung und damit Materialkosten gespart werden.

In einer alternativen bevorzugten Ausführungsform sind die äußeren Scheibenzwischenräume vollständig mit äußerer Versiegelung ausgefüllt. Dadurch wird eine sehr gute mechanische Stabilisierung des Randverbunds erzielt.

In einer bevorzugten Ausführungsform der erfindungsgemäßen Isolierverglasung ist mindestens eine Einlage in der Nut so angebracht, dass zwischen den beiden inneren Scheibenzwischenräumen ein Gasaustausch möglich ist. So wird ein Druckausgleich zwischen den inneren Scheibenzwischenräumen ermöglicht, was im Vergleich zu einer Ausführung mit hermetisch abgeschlossenen inneren Scheibenzwischenräumen zu einer deutlichen Reduktion der Belastung der dritten Scheibe führt.

Im Folgenden werden weitere Vorteile und Eigenschaften des Abstandshalters für die erfindungsgemäße Isolierverglasung aufgeführt.

Die Hohlkammern des Abstandshalters für die erfindungsgemäße Isolierverglasung tragen nicht nur zur Flexibilität der Seitenflanken bei, sondern führen des Weiteren zu einer Gewichtsreduktion im Vergleich zu einem massiv ausgeformten Abstandshalter und stehen zur Aufnahme von weiteren Komponenten, wie beispielsweise eines Trockenmittels, zur Verfügung.

Die erste Scheibenkontaktfläche und die zweite Scheibenkontaktfläche stellen die Seiten des Abstandshalters dar, an denen beim Einbau des Abstandshalters die Montage der äußeren Scheiben (erste Scheibe und zweite Scheibe) einer Isolierverglasung erfolgt. Die erste Scheibenkontaktfläche und die zweite Scheibenkontaktfläche verlaufen parallel zueinander.

Die Verglasungsinnenraumflächen sind als die Flächen des polymeren Grundkörpers definiert, die nach Einbau des Abstandshalters in einer Isolierverglasung in Richtung des Innenraums der Verglasung weisen. Die erste Verglasungsinnenraumfläche liegt dabei zwischen der ersten und der dritten Scheibe, während die zweite Verglasungsinnenraumfläche zwischen der dritten und der zweiten Scheibe angeordnet ist.

Die Außenfläche des polymeren Grundkörpers ist die den Verglasungsinnenraumflächen gegenüberliegende Seite, die vom Innenraum der Isolierverglasung weg in Richtung einer äußeren Isolierschicht weist.

Bei Isolierverglasungen nach dem Stand der Technik entspricht der Abstand zwischen Verglasungsinnenraumflächen und den Kanten der äußeren Scheiben der Isolierverglasung der Summe aus der Gesamthöhe des Abstandhalters und der Dicke der Schicht aus äußerer Versiegelungsmasse. Bei Verwendung des Abstandshalters in der erfindungsgemäßen Isolierverglasung entspricht der Abstand zwischen den Verglasungsinnenraumflächen und den Kanten der äußeren Scheiben der Gesamthöhe h_{G} des polymeren Grundkörpers. Aufgrund der abgewinkelten Geometrie der ersten und zweiten Außenfläche ist die Tiefe der Nut h_{N} im Vergleich zu Abstandhaltern für Isolierverglasungen nach dem Stand der Technik vergrößert, da bei gleichem Abstand zwischen Verglasungsinnenraumflächen und Kanten der äußeren Scheiben einer Isolierverglasung eine größere Tiefe der Nut h_{N} erzielt werden kann. Bevorzugt grenzt die Bodenfläche der Nut direkt an die Auflagekante des polymeren Grundkörpers, ohne dass sich eine oder beide Hohlkammern unterhalb der Nut erstrecken. Dadurch wird die größtmögliche Tiefe der Nut h_{N} erreicht, wobei die Fläche der Seitenflanken zur Stabilisierung der Scheibe maximiert wird. Dadurch wird eine verbesserte Stabilisierung der mittleren Scheibe erreicht.

Bevorzugt beträgt der Winkel α (alpha) zwischen 130° und 150°. Bei diesen Winkeln wird eine optimale Vergrößerung der Hohlkammern erzielt bei gleichzeitiger Stabilisierung des Grundkörpers.

In einer bevorzugten Ausführungsform ist eine gas- und dampfdichte Barriere auf der ersten Außenfläche, der zweiten Außenfläche, der Auflagekante des polymeren Grundkörpers und mindestens einem Teil der Scheibenkontaktflächen angebracht. Die gas- und dampfdichte Barriere verbessert die Dichtigkeit des Abstandshalters gegen Gasverlust und Eindringen von Feuchtigkeit. Bevorzugt ist die Barriere auf etwa der Hälfte bis zwei Drittel der Scheibenkontaktflächen aufgebracht.

In einer bevorzugten Ausführungsform ist die gas- und dampfdichte Barriere als Folie ausgeführt. Diese Barrierefolie enthält mindestens eine polymere Schicht sowie eine metallische Schicht oder eine keramische Schicht. Dabei beträgt die Schichtdicke der polymeren Schicht zwischen 5 µm und 80 µm, während metallische Schichten und/oder keramische Schichten mit einer Dicke von 10 nm bis 200 nm eingesetzt werden. Innerhalb der genannten Schichtdicken wird eine besonders gute Dichtigkeit der Barrierefolie erreicht. Die Barrierefolie kann auf dem polymeren Grundkörper aufgebracht werden, beispielsweise geklebt werden. Alternativ kann die Folie mit dem Grundkörper zusammen co-extrudiert werden.

Besonders bevorzugt enthält die Barrierefolie mindestens zwei metallische Schichten und/oder keramische Schichten, die alternierend mit mindestens einer polymeren Schicht angeordnet sind. Die Schichtdicken der einzelnen Schichten sind bevorzugt wie im vorhergehenden Absatz beschrieben. Bevorzugt werden die außen liegenden Schichten dabei von der polymeren Schicht gebildet. In dieser Anordnung sind die metallischen Schichten besonders gut vor Beschädigung geschützt. Die alternierenden Schichten der Barrierefolie können auf die verschiedensten nach dem Stand der Technik bekannten Methoden verbunden bzw. aufeinander aufgetragen werden. Methoden zur Abscheidung metallischer oder keramischer Schichten sind dem Fachmann hinlänglich bekannt. Die Verwendung einer Barrierefolie mit alternierender Schichtenabfolge ist besonders vorteilhaft im Hinblick auf die Dichtigkeit des Systems. Ein Fehler in einer der Schichten führt dabei nicht zu einem Funktionsverlust der Barrierefolie. Im Vergleich dazu kann bei einer Einzelschicht bereits ein kleiner Defekt zu einem vollständigen Versagen führen. Des Weiteren ist die Auftragung mehrerer dünner Schichten im Vergleich zu einer dicken Schicht vorteilhaft, da mit steigender Schichtdicke die Gefahr interner Haftungsprobleme ansteigt. Ferner verfügen dickere Schichten über eine höhere Leitfähigkeit, so dass eine derartige Folie thermodynamisch weniger geeignet ist.

Die polymere Schicht der Folie umfasst bevorzugt Polyethylenterephthalat, Ethylenvinylalkohol, Polyvinylidenchlorid, Polyamide, Polyethylen, Polypropylen, Silikone, Acrylonitrile, Polyacrylate, Polymethylacrylate und/oder Copolymere oder Gemische davon. Die metallische Schicht enthält bevorzugt Eisen, Aluminium, Silber, Kupfer, Gold, Chrom und/oder Legierungen oder Oxide davon. Die keramische Schicht der Folie enthält bevorzugt Siliziumoxide und/oder Siliziumnitride.

In einer alternativen bevorzugten Ausführungsform ist die gas- und dampfdichte Barriere bevorzugt als Beschichtung ausgeführt. Die Beschichtung enthält Aluminium, Aluminiumoxide und / oder Siliciumoxide und wird bevorzugt über ein PVD-Verfahren (physikalische Gasphasenabscheidung) aufgebracht. Dadurch kann das Herstellungsverfahren erheblich vereinfacht werden, da der polymere Grundkörper direkt nach der Herstellung, zum Beispiel durch Extrusion, mit der Barrierebeschichtung versehen wird und kein gesonderter Schritt zum Aufbringen einer Folie nötig ist. Die Beschichtung mit den genannten Materialien liefert besonders gute Ergebnisse im Hinblick auf Dichtigkeit und zeigt zusätzlich exzellente Haftungseigenschaften zu den in Isolierverglasungen verwendeten Materialien der äußeren Versiegelung.

Die Nut entspricht in ihrer Breite mindestens der Dicke der einzusetzenden Scheibe.

Bevorzugt ist die Nut breiter als die darin montierte Scheibe, so dass zusätzlich eine Einlage in die Nut eingesetzt werden kann, die ein Verrutschen der Scheibe und eine dadurch bedingte Geräuschentwicklung beim Öffnen und Schließen des Fensters verhindert. Die Einlage kompensiert des Weiteren die thermische Ausdehnung der dritten Scheibe bei Erwärmung, so dass unabhängig von den klimatischen Bedingungen eine spannungsfreie Fixierung gewährleistet ist. Ferner ist die Verwendung einer Einlage vorteilhaft in Bezug auf die Minimierung der Variantenvielfalt des Abstandshalters. Um die Variantenvielfalt möglichst gering zu halten und trotzdem eine variable Dicke der mittleren Scheibe zu ermöglichen, kann ein Abstandshalter mit verschiedenen Einlagen eingesetzt werden. Die Variation der Einlage ist dabei bezüglich der Produktionskosten wesentlich günstiger als die Variation des Abstandshalters. Die Einlage enthält bevorzugt ein Elastomer, besonders bevorzugt einen Butylkautschuk.

Die Einlage ist bevorzugt so angebracht, dass der erste innere Scheibenzwischenraum, der zwischen erster Scheibe und dritter Scheibe liegt, mit dem zweiten inneren Scheibenzwischenraum, der zwischen dritter Scheibe und zweiter Scheibe liegt, so verbunden ist, dass ein Luft- bzw. Gasaustausch möglich ist. Dadurch wird ein Druckausgleich zwischen den inneren Scheibenzwischenräumen ermöglicht, was im Vergleich zu einer Ausführung mit hermetisch abgeschlossenen inneren Scheibenzwischenräumen zu einer deutlichen Reduktion der Belastung der dritten Scheibe führt. Um diesen Druckausgleich zu ermöglichen, ist die Einlage bevorzugt mit Unterbrechungen in der Nut des polymeren Grundkörpers angebracht. Das heißt, die Einlage ist nicht durchgehend entlang des gesamten Abstandshalterprofils angebracht, sondern nur in einzelnen Bereichen, in denen die Scheibe fixiert wird, um ein Klappern der Scheibe in der Nut zu verhindern. In den Bereichen ohne Einlage kann ein Druckausgleich stattfinden. Alternativ besteht die Einlage aus einem gasdurchlässig ausgeführten Material, zum Beispiel einem porösen Schaum, wodurch ebenfalls ein Druckausgleich zwischen angrenzenden inneren Scheibenzwischenräumen möglich ist.

In einer anderen bevorzugten Ausführungsform wird der Abstandshalter ohne Einlage in der Nut montiert. Bevorzugt ist die Wandstärke d' der Seitenflanken im Vergleich zur Wandstärke d des polymeren Grundkörpers reduziert, wodurch eine erhöhte Flexibilität der Seitenflanken entsteht. Wenn d' kleiner als d gewählt wird kann die Flexibilität der Seitenflanken erhöht werden, so dass diese eine thermische Ausdehnung der dritten Scheibe auch ohne Verwendung einer Einlage kompensieren und somit jederzeit eine spannungsfreie Fixierung gewährleistet ist. Es hat sich gezeigt, dass eine Wandstärke der Seitenflanken von d'< 0,85 d, bevorzugt von d' < 0,7 d, besonders bevorzugt von d' < 0,5 d, dazu besonders geeignet ist. Wenn keine Einlage in die Nut eingepasst wird, sind der erste Scheibenzwischenraum und der zweite Scheibenzwischenraum nicht luftdicht voneinander abgeschlossen. Dies hat den Vorteil, dass eine Luftzirkulation erzeugt werden kann, insbesondere wenn ein Druckausgleichssystem in den Abstandshalter integriert wird.

In einer weiteren bevorzugten Ausführungsform werden die beschriebenen Ausführungsformen kombiniert, wobei sowohl eine Einlage verwendet wird als auch die Wandstärke der Seitenflanken reduziert wird. Dadurch erfolgt eine Kompensation der thermischen Ausdehnung der dritten Scheibe sowohl durch die Flexibilität der Seitenflanken als auch zusätzlich durch die Einlage. Gleichzeitig verbleibt die Möglichkeit die Dicke der dritten Scheibe in gewissem Maße zu variieren und dies durch die Wahl der Einlage auszugleichen. In einer vorteilhaften Ausführungsform ist die Einlage direkt an den polymeren Grundkörper angeformt und somit einstückig mit diesem ausgebildet, wobei der polymere Grundkörper und die Einlage co-extrudiert sind. Alternativ wäre auch denkbar die Einlage direkt an den polymeren Grundkörper anzuformen, beispielsweise indem beide Bauteile gemeinsam in einem Zweikomponentenspritzgussverfahren gefertigt werden.

Die Seitenflanken der Nut können sowohl parallel zu den Scheibenkontaktflächen verlaufen als auch in die eine oder andere Richtung geneigt sein. Durch eine Neigung der Seitenflanken in Richtung der dritten Scheibe wird eine Verjüngung erzeugt, die dazu dienen kann die dritte Scheibe gezielt zu fixieren. Des Weiteren sind auch gewölbte Seitenflanken denkbar, wobei nur der mittlere Abschnitt der Seitenflanken an der dritten Scheibe anliegt. Eine derartige Wölbung der Seitenflanken ist besonders vorteilhaft in Verbindung mit einer reduzierten Wandstärke d' der Seitenflanken. Die gewölbten Seitenflanken verfügen über eine sehr gute Federwirkung, insbesondere bei geringen Wandstärken. Dadurch wird die Flexibilität der Seitenflanken weiter erhöht, so dass eine thermische Ausdehnung der dritten Scheibe besonders vorteilhaft kompensiert werden kann. In einer bevorzugten Ausführungsform sind die gewölbten Seitenflanken der Scheibe aus einem anderen Material gefertigt als der polymere Grundkörper und mit diesem co-extrudiert. Dies ist besonders vorteilhaft, da so die Flexibilität der Seitenflanken durch die Wahl eines geeigneten Materials selektiv erhöht werden kann, während die Steifigkeit des polymeren Grundkörpers erhalten bleibt.

Der polymere Grundkörper enthält bevorzugt Polyethylen (PE), Polycarbonate (PC), Polypropylen (PP), Polystyrol, Polybutadien, Polynitrile, Polyester, Polyurethane, Polymethylmetacrylate, Polyacrylate, Polyamide, Polyethylenterephthalat (PET), Polybutylenterephthalat (PBT), bevorzugt Acrylnitril-Butadien-Styrol (ABS), Acrylester-Styrol-Acrylnitril (ASA), Acrylnitril-Butadien-Styrol/Polycarbonat (ABS/PC), Styrol-Acrylnitril (SAN), PET/PC, PBT/PC und/oder Copolymere oder Gemische davon. Mit diesen Materialien werden besonders gute Ergebnisse erzielt.

Bevorzugt ist der polymere Grundkörper glasfaserverstärkt. Durch die Wahl des Glasfaseranteils im Grundkörper kann der Wärmeausdehnungskoeffizient des Grundkörpers variiert und angepasst werden. Durch Anpassung des Wärmeausdehnungskoeffizienten des polymeren Grundkörpers und der Barrierefolie oder - beschichtung lassen sich temperaturbedingte Spannungen zwischen den unterschiedlichen Materialien und ein Abplatzen der Barrierefolie oder -beschichtung vermeiden. Der Grundkörper weist bevorzugt einen Glasfaseranteil von 20 % bis 50 %, besonders bevorzugt von 30 % bis 40 % auf. Der Glasfaseranteil im polymeren Grundkörper verbessert gleichzeitig die Festigkeit und Stabilität.

In einer weiteren bevorzugten Ausführungsform ist der polymere Grundkörper gefüllt durch Glashohlkugeln oder Glasblasen. Diese Glashohlkugeln haben einen Durchmesser von 10 µm bis 20 µm und verbessern die Stabilität des polymeren Hohlprofils. Geeignete Glaskugeln sind unter dem Namen "3M™ Glass Bubbles" käuflich erhältlich. Besonders bevorzugt enthält der polymere Grundkörper Polymere, Glasfasern und Glaskugeln. Eine Beimischung von Glaskugeln führt zu einer Verbesserung der thermischen Eigenschaften des Hohlprofils.

In einer alternativen bevorzugten Ausführungsform ist der polymere Grundkörper aus Holz oder Holz/ Polymer Gemischen gefertigt. Holz hat eine geringe Wärmeleitfähigkeit und ist als nachwachsender Rohstoff ökologisch besonders verträglich.

Der polymere Grundkörper weist bevorzugt entlang der Verglasungsinnenraumflächen eine Gesamtbreite von 10 mm bis 50 mm, besonders bevorzugt von 20 mm bis 36 mm, auf. Durch die Wahl der Breite der Verglasungsinnenraumflächen wird der Abstand zwischen erster und dritter Scheibe bzw. zwischen dritter und zweiter Scheibe bestimmt. Bevorzugt sind die Breiten der ersten Verglasungsinnenraumfläche und der zweiten Verglasungsinnenraumfläche gleich. Alternativ sind auch asymmetrische Abstandshalter möglich, bei denen die beiden Verglasungsinnenraumflächen unterschiedliche Breiten haben. Das genaue Abmaß der Verglasungsinnenraumflächen richtet sich nach den Dimensionen der Isolierverglasung und den gewünschten Scheibenzwischenraumgrößen.

Der polymere Grundkörper weist bevorzugt eine Gesamthöhe h_{G} von 8,5 mm bis 15 mm auf. Die Gesamthöhe h_{G} entspricht dem Abstand zwischen Verglasungsinnenraumflächen und Auflagekante.

Die Nut weist bevorzugt eine Tiefe h_{N} von 7,5 mm bis 14 mm, besonders bevorzugt von 7,5 mm bis 9,5 mm auf. Dadurch kann eine stabile Fixierung der dritten Scheibe erreicht werden. Die Nut kann alternativ bevorzugt auch eine geringere Tiefe als 7,5 mm aufweisen. Dies ist insbesondere geeignet bei einer gewünschten Verstärkung der Wandstärke d_{B} im Bereich der Bodenfläche der Nut, wodurch die Stabilisierung des Gewichts einer mittleren Scheibe verbessert werden kann.

Die Wandstärke d des polymeren Grundkörpers beträgt bevorzugt 0,5 mm bis 1,5 mm, besonders bevorzugt 0,7 mm bis 1,2 mm.

Die Wandstärke d_{B} im Bereich der Bodenfläche der Nut bzw. im Bereich der Auflagekante ist bevorzugt genauso groß wie die Wandstärke des polymeren Grundkörpers. Dadurch wird die Tiefe der Nut maximal, wodurch die Scheibe besonders gut fixiert werden kann. In einer weiteren vorteilhaften Ausführungsform ist die Wandstärke d_{B} größer als die Wandstärke d des polymeren Grundkörpers, um eine verbesserte Stabilisierung der mittleren Scheibe zu erzielen. Dabei wird die Tiefe der Nut zwar verringert, aber die Stabilität des Hohlprofils im Bereich der Nut wird vorteilhaft erhöht, sodass das Gewicht der mittleren Scheibe besser getragen werden kann.

Die Auflagekante ist mindestens 3 mm breit, bevorzugt zwischen 3 mm und 10 mm breit. Bei diesen Abmessungen kann die mittlere Scheibe gut stabilisiert werden.

Der polymere Grundkörper enthält bevorzugt ein Trockenmittel, bevorzugt Kieselgele, Molekularsiebe, CaCl₂, Na₂SO₄, Aktivkohle, Silikate, Bentonite, Zeolithe und/oder Gemische davon. Diese Trockenmittel haben sich als besonders geeignet erwiesen. Das Trockenmittel befindet sich bevorzugt in der ersten und zweiten Hohlkammer des Grundkörpers. Aufgrund der abgewinkelten Geometrie der Außenflächen haben die Hohlkammern ein besonders großes Volumen und können daher viel Trockenmittel aufnehmen. Eine größere Menge Trockenmittel verlängert die Lebensdauer der Isolierverglasung.

In einer bevorzugten Ausführungsform weisen die erste Verglasungsinnenraumfläche und/oder die zweite Verglasungsinnenraumfläche mindestens eine Öffnung auf. Bevorzugt sind mehrere Öffnungen an beiden Verglasungsinnenraumflächen angebracht. Die Gesamtzahl der Öffnungen hängt dabei von der Größe der Isolierverglasung ab. Die Öffnungen verbinden die Hohlkammern mit den Scheibenzwischenräumen, wodurch ein Gasaustausch zwischen diesen möglich wird. Dadurch wird eine Aufnahme von Luftfeuchtigkeit durch ein in den Hohlkammern befindliches Trockenmittel erlaubt und somit ein Beschlagen der Scheiben verhindert. Die Öffnungen sind bevorzugt als Schlitze ausgeführt, besonders bevorzugt als Schlitze mit einer Breite von 0,2 mm und einer Länge von 2 mm. Die Schlitze gewährleisten einen optimalen Luftaustausch ohne dass Trockenmittel aus den Hohlkammern in die Scheibenzwischenräume eindringen kann.

In einer alternativen Ausführungsform enthält der polymere Grundkörper mehr als eine Nut. Der Abstandshalter kann so mehr als eine mittlere Scheibe aufnehmen und zur Herstellung von Mehrfachisolierverglasungen mit mehr als drei Scheiben eingesetzt werden.

Die Erfindung umfasst ferner ein Verfahren zur Herstellung einer erfindungsgemäßen Isolierverglasung umfassend die Schritte:
a) Einsetzen der dritten Scheibe in die Nut des Abstandshalters,
b) Verbinden der ersten Scheibe mit der ersten Scheibenkontaktfläche des Abstandshalters über eine Dichtung,
c) Verbinden der zweiten Scheibe mit der zweiten Scheibenkontaktfläche des Abstandshalters über eine Dichtung und
d) Verpressen der Scheibenanordnung
e) Füllen der äußeren Scheibenzwischenräume zumindest teilweise mit einer äußeren Versiegelung.

Nach Einsetzen der dritten Scheibe in die Nut des Abstandshalters kann dieses vormontierte Bauteil auf einer klassischen dem Fachmann bekannten Doppelverglasungsanlage verarbeitet werden. Die kostspielige Installation zusätzlicher Anlagenkomponenten oder ein Zeitverlust bei Mehrfachdurchlauf einer Anlage wie bei der Verwendung von mehreren Abstandhaltern können somit vermieden werden. Ferner ist auch bei Verwendung von Low-E- oder anderen Funktionsbeschichtungen auf der dritten Scheibe nach dem erfindungsgemäßen Verfahren kein Vorspannen der dritten Scheibe notwendig, da der Abstandshalter für die erfindungsgemäße Isolierverglasung mit Einlage die Scheibe spannungsfrei in ihrem Umfang fixiert. Bei der Verwendung eines Abstandshalters für eine Isolierverglasung nach dem Stand der Technik, der eine dritte Scheibe in einer Nut aufnimmt, kann es aufgrund des zusätzlichen Gewichts der dritten Scheibe zu einem Versagen der Dichtung zwischen Scheibenkontaktflächen und erster und zweiter Scheibe kommen. Dies führt während der Herstellung der Isolierverglasung nach dem Stand der Technik zu einem Absacken des Abstandhalterrahmens mit dritter Scheibe. Durch die Auflagekante des Abstandhalters der erfindungsgemäßen Isolierverglasung, die bündig mit den Kanten der Scheiben angeordnet ist, wird dieses Absacken oder Abrutschen verhindert, wodurch ansonsten erforderliche Maßnahmen zur Abstützung des Rahmens vor und nach dem Verpressen der Scheiben überflüssig werden. Zudem wird verhindert, dass der Abstandhalterrahmen abrutscht, während die äußere Versiegelung aushärtet. Die Herstellung einer Dreifachverglasung kann somit erheblich verbessert und vereinfacht werden.

Da bei Verwendung des Abstandhalters in der erfindungsgemäßen Isolierverglasung zwei einzelne Scheibenzwischenräume entstehen, kann das Befüllen mit dem Material der äußeren Versiegelung mit einer Standard-Vorrichtung für Dreifachisolierverglasungen durchgeführt werden. Diese Anlagen verwenden in der Regel zwei Düsen, die jeweils zwischen einer äußeren Scheibe und daneben liegenden mittleren Scheibe entlanggeführt werden, wobei die beiden Scheibenkanten als Führung dienen. Die Außenkante des Abstandhalters übernimmt hierbei die Funktion der mittleren Scheibe und dient als Führungshilfe für die Düsen zum Befüllen der äußeren Scheibenzwischenräume mit dem Material der äußeren Versiegelung. Somit wird die Herstellung einer Dreifachverglasung weiter verbessert.

In einer bevorzugten Ausführungsform des Verfahrens wird zunächst der Abstandshalter zu einem einseitig offenen Rechteck vorgeformt. Dabei können beispielsweise drei Abstandshalter mit einem Gärungsschnitt versehen und an den Ecken durch Eckverbinder verknüpft werden. Anstelle dessen können die Abstandshalter auch direkt miteinander verschweißt werden, beispielsweise mittels Ultraschallschweißen. In die U-förmig angeordneten Abstandshalter wird von der offenen Seite der Anordnung ausgehend die dritte Scheibe in die Nut des Abstandshalters eingeschoben. Die verbleibende offene Kante der dritten Scheibe wird daraufhin ebenfalls mit einem Abstandshalter geschlossen. Optional kann vor der Montage der Abstandshalter eine Einlage auf die Scheibenkanten aufgebracht werden. Danach erfolgt die Verarbeitung des vormontierten Bauteils nach dem erfindungsgemäßen Verfahren, wobei im nächsten Schritt die erste Scheibe an der ersten Scheibenkontaktfläche angebracht wird.

Bevorzugt werden die inneren Scheibenzwischenräume zwischen erster Scheibe und dritter Scheibe sowie zwischen zweiter Scheibe und dritter Scheibe vor dem Verpressen der Scheibenanordnung mit einem Schutzgas gefüllt.

Die Erfindung umfasst des Weiteren die Verwendung eines Abstandshalters für die erfindungsgemäße Isolierverglasung in Isolierverglasungen, besonders bevorzugt in Dreifachisolierverglasungen.

Die Erfindung umfasst des Weiteren die Verwendung der erfindungsgemäßen Isolierverglasung als Gebäudeinnenverglasung, Gebäudeaußenverglasung und/oder Fassadenverglasung.

Im Folgenden wird die Erfindung anhand von Zeichnungen näher erläutert. Die Zeichnungen sind rein schematische Darstellungen und nicht maßstabsgetreu. Sie schränken die Erfindung in keiner Weise ein. Es zeigen:
- Figur 1: eine mögliche Ausführungsform des Abstandshalters für die erfindungsgemäße Isolierverglasung,
- Figur 2: einen Querschnitt einer weiteren möglichen Ausführungsform des Abstandshalters für die erfindungsgemäße Isolierverglasung,
- Figur 3: einen Querschnitt einer Isolierverglasung nach dem Stand der Technik,
- Figur 4: einen Querschnitt einer möglichen Ausführungsform der erfindungsgemäßen Isolierverglasung,
- Figur 5: einen Querschnitt einer weiteren möglichen Ausführungsform der erfindungsgemäßen Isolierverglasung und
- Figur 6: ein Flussdiagramm einer möglichen Ausführungsform des erfindungsgemäßen Verfahrens.

Figur 1a,b zeigt zwei Querschnitte des Abstandshalters I für die erfindungsgemäße Isolierverglasung. Der glasfaserverstärkte polymere Grundkörper 1 umfasst eine erste Scheibenkontaktfläche 2.1, eine parallel dazu verlaufende zweite Scheibenkontaktfläche 2.2, eine erste Verglasungsinnenraumfläche 3.1, eine zweite Verglasungsinnenraumfläche 3.2 und eine Außenfläche, die in drei Abschnitte unterteilt ist: eine erste Außenfläche 4.1, eine Auflagekante 23 und eine zweite Außenfläche 4.2. Die Auflagekante 23 verläuft senkrecht zu den Scheibenkontaktflächen 2.1 und 2.2. und verbindet die erste Außenfläche 4.1 und die zweite Außenfläche 4.2 miteinander. Zwischen der ersten Außenfläche 4.1 und der ersten Verglasungsinnenraumfläche 3.1 befindet sich eine erste Hohlkammer 5.1, während eine zweite Hohlkammer 5.2 zwischen der zweiten Außenfläche 4.2 und der zweiten Verglasungsinnenraumfläche 3.2 angeordnet ist. Zwischen den beiden Hohlkammern 5.1 und 5.2 befindet sich eine Nut 6, die parallel zu den Scheibenkontaktflächen 2.1 und 2.2 verläuft. Die Seitenflanken 7 der Nut 6 werden dabei von den Wänden der beiden Hohlkammern 5.1 und 5.2 gebildet, während die Bodenfläche der Nut 6 an die Außenkante 23 grenzt. Die Wandstärke d des polymeren Grundkörpers beträgt 1 mm. Im Bereich der Auflagekante 23 beträgt die Wandstärke d_{B} 1,2 mm und ist somit zusätzlich verstärkt, wodurch eine dritte Scheibe 15 in der Nut 6 besser stabilisiert werden kann. Die erste Außenfläche 4.1 und die zweite Außenfläche 4.2 schließen mit der Kante 23 jeweils einen Winkel α von etwa 150° ein. Durch diese abgewinkelte Geometrie wird die Stabilität des polymeren Grundkörpers 1 verbessert. Der polymere Grundkörper 1 und enthält Styrol-Acryl-Nitryl (SAN) mit etwa 35 Gew.-% Glasfaser. Die Verglasungsinnenraumflächen 3.1 und 3.2 weisen in regelmäßigen Abständen Öffnungen 8 auf, die die Hohlkammern 5.1 und 5.2 mit dem oberhalb der Verglasungsinnenraumflächen 3.1 und 3.2 liegenden Luftraum verbinden. Der Abstandshalter I hat eine Gesamthöhe h_{G} von 12 mm und eine Gesamtbreite von 36 mm. Die erste Verglasungsinnenraumfläche 3.1 ist 16 mm und die zweite Verglasungsinnenraumfläche 3.2 16 mm breit. Die Gesamtbreite des Abstandshalters I ergibt sich dabei als Summe der Breiten der Verglasungsinnenraumflächen 3.1 und 3.2 und der Dicke der in die Nut 6 einzusetzenden dritten Scheibe 15. Die Auflagekante 23 ist etwa 5 mm breit. Die Tiefe der Nut h_{N} ergibt sich aus der Differenz der Gesamthöhe des polymeren Grundkörper h_{G} und der Wandstärke im Bereich der Auflagekante d_{B}.

Figur 2 zeigt einen Querschnitt des Abstandshalters I für die erfindungsgemäße Isolierverglasung. Der gezeigte Abstandshalter entspricht in den Grundzügen dem in Figur 1 dargestellten Abstandshalter. Auf der ersten Außenfläche 4.1, der Auflagekante 23 und der zweiten Außenfläche 4.2 ist eine gas- und dampfdichte Barrierefolie 12 angebracht. Die Barrierefolie 12 erstreckt sich außerdem über etwa 50 % der ersten und zweiten Scheibenkontaktflächen 2.1 und 2.2. Dadurch wird eine besonders gute Abdichtung des Abstandshalters I erreicht. Die Barrierefolie 12 kann beispielsweise mit einem Polyurethan-Schmelzklebstoff auf dem polymeren Grundkörper 1 befestigt werden. Die Barrierefolie 12 umfasst vier polymere Schichten aus Polyethylenterephthalat mit einer Dicke von 12 µm und drei metallische Schichten aus Aluminium mit einer Dicke von 50 nm. Die metallischen Schichten und die polymeren Schichten sind dabei jeweils alternierend angebracht, wobei die beiden äußeren Lagen von polymeren Schichten gebildet werden.

Figur 3 zeigt einen Querschnitt durch eine Isolierverglasung nach dem Stand der Technik. Der polymere Grundkörper 1 umfasst eine erste Scheibenkontaktfläche 2.1, eine parallel dazu verlaufende zweite Scheibenkontaktfläche 2.2, eine erste Verglasungsinnenraumfläche 3.1, eine zweite Verglasungsinnenraumfläche 3.2 und eine Außenfläche 4. Die gesamte Außenfläche 4 verläuft senkrecht zu den Scheibenkontaktflächen 2.1, 2.2 und verbindet die Scheibenkontaktflächen 2.1. 2.2. Zwischen der Außenfläche 4 und der ersten Verglasungsinnenraumfläche 3.1 befindet sich eine erste Hohlkammer 5.1, während eine zweite Hohlkammer 5.2 zwischen der Außenfläche 4 und der zweiten Verglasungsinnenraumfläche 3.2 angeordnet ist. Zwischen den beiden Hohlkammern 5.1 und 5.2 befindet sich eine Nut 6, die parallel zu den Scheibenkontaktflächen 2.1 und 2.2 verläuft. Die Seitenflanken 7 der Nut 6 werden dabei von den Wänden der beiden Hohlkammern 5.1 und 5.2 gebildet. Die erste Scheibe 13 der Dreifachisolierverglasung ist über eine Dichtung 10 mit der ersten Scheibenkontaktfläche 2.1 des Abstandshalters I verbunden, während die zweite Scheibe 14 über eine Dichtung 10 mit der zweiten Scheibenkontaktfläche 2.2 verbunden ist. Der Zwischenraum zwischen erster Scheibe 13 und dritter Scheibe 15 begrenzt durch die erste Verglasungsinnenraumfläche 3.1 ist dabei als der erste innere Scheibenzwischenraum 17.1 definiert, und der Raum zwischen dritter Scheibe 15 und zweiter Scheibe 14 begrenzt durch die zweite Verglasungsinnenraumfläche 3.2 ist als der zweite innere Scheibenzwischenraum 17.2 definiert. Über die Öffnungen 8 in den Verglasungsinnenraumflächen 3.1 und 3.2 sind die inneren Scheibenzwischenräume 17.1 und 17.2 mit der jeweils darunter liegenden Hohlkammer 5.1 bzw. 5.2 verbunden. In den Hohlkammern 5.1 und 5.2 befindet sich ein Trockenmittel 11. In die Nut 6 des Abstandshalters ist eine dritte Scheibe 15 über eine Einlage 9 aus einem Dichtstoff eingesetzt, die die dritte Scheibe fixiert und die beiden inneren Scheibenzwischenräume 17.1, 17.2 hermetisch voneinander trennt. Die Tiefe der Nut 6 ist kleiner als die Höhe der Scheibenkontaktflächen 2.1, 2.2. Bei einer Höhe der Scheibenkontaktflächen von etwa 5 mm, kann die Scheibe abhängig von der Wandstärke des polymeren Grundkörpers über eine Höhe von höchstens 4 mm durch die Seitenflanken der Nut 7 stabilisiert werden. Der äußere Scheibenzwischenraum 24, der durch die Außenfläche 4 und die erste Scheibe 13 und die zweite Scheibe 14 begrenzt wird, ist vollständig mit äußerer Versiegelung 16 verfüllt.

Figur 4 zeigt einen Querschnitt einer erfindungsgemäßen Isolierverglasung. Der Abstandshalter I entspricht dem in Figur 2 beschriebenen Abstandshalter. Die erste Scheibe 13 der Dreifachisolierverglasung ist über eine Dichtung 10 mit der ersten Scheibenkontaktfläche 2.1 des Abstandshalters I verbunden, während die zweite Scheibe 14 über eine Dichtung 10 mit der zweiten Scheibenkontaktfläche 2.2 verbunden ist. Die Dichtung 10 besteht aus einem Polyisobutylen. Die Einlage 9 umschließt die Kante der dritten Scheibe 15 und passt sich bündig in die Nut 6 ein. Die Einlage 9 besteht aus Butylkautschuk und bedeckt die Bodenfläche 26 und einen Teil der Seitenflanken 7. Die Einlage 9 fixiert die dritte Scheibe 15 spannungsfrei und kompensiert eine Wärmeausdehnung der Scheibe. Des Weiteren verhindert die Einlage 9 eine Geräuschentwicklung durch Verrutschen der dritten Scheibe 15. Die Einlage 9 ist dabei so angebracht, dass zwischen den beiden inneren Scheibenzwischenräumen 17.1, 17.2 ein Gasaustausch möglich ist. Dazu wird die Einlage 9 nicht durchgehend entlang des gesamten Abstandshalterprofils angebracht, sondern in mehrere Teile unterteilt. Da, wo keine Einlage 9 angebracht ist, kann dann ein Gasaustausch und somit ein Druckausgleich zwischen den inneren Scheibenzwischenräumen 17.1 und 17.2 stattfinden. Über die Öffnungen 8 in den Verglasungsinnenraumflächen 3.1 und 3.2 sind die inneren Scheibenzwischenräume 17.1 und 17.2 mit der jeweils darunter liegenden Hohlkammer 5.1 bzw. 5.2 verbunden. In den Hohlkammern 5.1 und 5.2 befindet sich ein Trockenmittel 11, das aus Molekularsieb besteht. Durch die Öffnungen 8 findet ein Gasaustausch zwischen den Hohlkammern 5.1, 5.2 und den inneren Scheibenzwischenräumen 17.1 und 17.2 statt, wobei das Trockenmittel 11 die Luftfeuchtigkeit aus den inneren Scheibenzwischenräumen 17.1 und 17.2 entzieht. Die erste Scheibe 13 und die zweite Scheibe 14 ragen über die Scheibenkontaktflächen 2.1 und 2.2 hinaus. Die Kante der ersten Scheibe 21, die Kante der zweiten Scheibe 22 und die Auflagekante 23 sind auf einer Höhe angeordnet. Die erste Außenfläche 4.1 und die erste Scheibe 13 begrenzen den ersten äußeren Scheibenzwischenraum 24.1, und die zweite Außenfläche 4.2 und die zweite Scheibe 14 begrenzen den zweiten äußeren Scheibenzwischenraum 24.2. In den äußeren Scheibenzwischenräumen 24.1, 24.2 ist eine äußere Versiegelung 16 angebracht. Diese äußere Versiegelung 16 wird von einem organischen Polysulfid gebildet. Die äußere Versiegelung 16 bedeckt den Teil der ersten Scheibe 13, der den ersten äußeren Scheibenzwischenraum 24.1 begrenzt, vollständig und bedeckt die erste Außenfläche 4.1 zu etwa 50 %. So kann der Randverbund mechanisch ausgezeichnet stabilisiert werden. Gleichzeitig kann im Vergleich zu vollständig verfüllten äußeren Scheibenzwischenräumen 24.1, 24.2 äußere Versiegelung 16 gespart werden. Da die äußere Versiegelung 16 an die Dichtung 10 angrenzt, wird der Randverbund zusätzlich abgedichtet. Die Barriere 12, die wie in Figur 2 beschrieben ausgeführt ist, dichtet den Abstandshalter I auch in den Bereichen ohne äußere Versiegelung 16 ausreichend ab. Die thermische Leitfähigkeit der äußeren Versiegelung 16 ist höher als die des polymeren Grundkörpers 1. Die erfindungsgemäße Isolierverglasung hat aufgrund der getrennten Scheibenzwischenräume 24.1, 24.2 verbesserte Isolationseigenschaften im Vergleich zu einer Isolierverglasung nach dem Stand der Technik, da durch die Trennung eine thermische Entkopplung stattfindet. Wie in Figur 3 gezeigt ist, haben Isolierverglasungen nach dem Stand der Technik einen durchgehenden äußeren Scheibenzwischenraum 24 zwischen erster Scheibe 13 und zweiter Scheibe 14, der mit der äußeren Versiegelung gefüllt ist.
Die Geometrie des Abstandshalters I in der erfindungsgemäßen Isolierverglasung führt des Weiteren zu einer Verbesserung der Stabilisierung der dritten Scheibe 15 in der Nut 6. Der Abstand zwischen Verglasungsinnenraumflächen 3.1., 3.2 zu den Kanten der äußeren Scheiben 21, 22 wird durch den späteren Fensterrahmen vorgegeben, denn die Dichtung 10 und die Versiegelung 16 sollen durch den Fensterrahmen des fertigen Isolierglasfensters verdeckt werden. In der erfindungsgemäßen Isolierverglasung wird dieser Bereich optimal ausgenutzt für die Stabilisierung der dritten Scheibe 15 in der Nut 6, da die Tiefe der Nut h_{N} maximiert wird. Bei der Isolierverglasung nach dem Stand der Technik wird eine viel geringere Tiefe der Nut h_{N} erzielt und somit eine schlechtere Stabilisierung der dritten Scheibe 15.
Aufgrund der Geometrie des Abstandshalters I der erfindungsgemäßen Isolierverglasung ist zudem das Volumen der Hohlkammern 5.1, 5.2 vergrößert im Vergleich zu einer Isolierverglasung nach dem Stand der Technik, wie in Figur 3 gezeigt. In den vergrößerten Hohlkammern 5.1, 5.2 kann mehr Trockenmittel 11 aufgenommen werden, wodurch die Lebensdauer der Isolierverglasung erhöht wird. Die erste Scheibe 13 und die zweite Scheibe 14 bestehen aus Kalk-Natron-Glas mit einer Dicke von 3 mm, während die dritte Scheibe 15 von Kalk-Natron-Glas mit einer Dicke von 2 mm gebildet wird.

Figur 5 zeigt eine alternative Ausführungsform einer erfindungsgemäßen Isolierverglasung. Die Isolierverglasung entspricht in den Grundzügen der in Figur 4 gezeigten. Die äußeren Scheibenzwischenräume 24.1, 24.2 sind vollständig mit der äußeren Versiegelung 16 verfüllt. Dadurch wird eine optimale mechanische Stabilisierung des Randverbunds erzielt. Im Vergleich zu einem Abstandhalter nach dem Stand der Technik wie in Figur 3 gezeigt, wird äußere Versiegelung 16 gespart.

Figur 6 zeigt ein Flussdiagramm einer möglichen Ausführungsform des erfindungsgemäßen Verfahrens. Zunächst wird der polymere Grundkörper 1 bereitgestellt und bei Bedarf mit einer Einlage 9 versehen. Dann wird die dritte Scheibe 15 bereitgestellt und gewaschen. Die dritte Scheibe 15 wird nun in die Nut 6 des erfindungsgemäßen Abstandshalters I eingeschoben. Dabei können beispielsweise drei Abstandshalter I zu einem an einer Seite offenen Rechteck vorgeformt werden, wobei die dritte Scheibe 15 über die offene Seite in die Nut 6 eingeschoben wird. Anschließend wird die vierte Scheibenkante mit einem Abstandshalter I geschlossen. Die Ecken der Abstandshalter werden entweder verschweißt oder über Eckverbinder miteinander verknüpft. Diese ersten drei Verfahrensschritte dienen der Vorbereitung einer dritten Scheibe 15 mit Abstandshalter I. Ein derartig vormontiertes Bauteil kann daraufhin in einer klassischen Doppelverglasungsanlage weiterverarbeitet werden. In der Doppelverglasungsanlage erfolgt die Montage der ersten Scheibe 13 und der zweiten Scheibe 14 an den Scheibenkontaktflächen 2.1 und 2.2 über jeweils eine Dichtung 10. Mithilfe der Auflagekante 23 kann der Abstandhalter I mit integrierter dritter Scheibe 15 ohne zusätzliche Hilfsmittel positioniert werden. Optional kann ein Schutzgas in die Scheibenzwischenräume 17.1 und 17.2 eingebracht werden. Anschließend wird die Isolierverglasung verpresst. Im letzten Schritt wird eine äußere Versiegelung 16 in die äußeren Scheibenzwischenräume 24.1 und 24.2 eingefüllt und die fertige Isolierverglasung zum Trocknen auf einem Rahmengestell gelagert.

Im Folgenden werden weitere bevorzugte Ausführungsformen der Erfindung aufgeführt
Ausführungsform 1)
   Abstandshalter (I) für Isolierverglasungen, mindestens umfassend einen polymeren Grundkörper (1) umfassend eine erste Scheibenkontaktfläche (2.1) und eine parallel dazu verlaufende zweite Scheibenkontaktfläche (2.2), eine erste Verglasungsinnenraumfläche (3.1), eine zweite Verglasungsinnenraum-fläche (3.2), eine Außenfläche (4), eine erste Hohlkammer (5.1) und eine zweite Hohlkammer (5.2), wobei
   - eine Nut (6) zur Aufnahme einer Scheibe parallel zur ersten Scheibenkontaktfläche (2.1) und zweiten Scheibenkontaktfläche (2.2) zwischen der ersten Verglasungsinnenraumfläche (3.1) und der zweiten Verglasungsinnenraumfläche (3.2) verläuft,
   - die erste Hohlkammer (5.1) an die erste Verglasungsinnenraumfläche (3.1) angrenzt, und die zweite Hohlkammer (5.2) an die zweite Verglasungsinnenraumfläche (3.2) angrenzt,
   - die Seitenflanken (7) der Nut (6) von den Wänden der ersten Hohlkammer (5.1) und der zweiten Hohlkammer (5.2) gebildet werden,
   - die Außenfläche (4) in eine erste Außenfläche (4.1), eine zweite Außenfläche (4.2) und eine Auflagekante (23) unterteilt ist,
   - die Auflagekante (23) im Wesentlichen senkrecht zu den Scheibenkontaktflächen verläuft und die erste Außenfläche (4.1) und die zweite Außenfläche (4.2) miteinander verbindet,
   - die erste Außenfläche (4.1) und die zweite Außenfläche (4.2) mit der Auflagekante (23) jeweils einen Winkel α (alpha) von 100° < α < 160° einschließen.
Ausführungsform 2)
   Abstandshalter (I) für Isolierverglasungen gemäß Ausführungsform 1), wobei die Boden-fläche (26) der Nut (6) an die Auflagekante (23) des polymeren Grundkörpers (1) angrenzt.
Ausführungsform 3)
   Abstandshalter (I) für Isolierverglasungen gemäß einer der Ausführungsformen 1) oder 2), wobei der Winkel α (alpha) zwischen 130° und 150° liegt.
Ausführungsform 4)
   Abstandshalter (I) für Isolierverglasung gemäß einer der Ausführungsformen 1 bis 3, wobei eine gas- und dampfdichte Barriere (12) auf der ersten Außenfläche (4.1), der zweiten Außenfläche (4.2), der Auflagekante (23) des polymeren Grundkörpers (1) und mindestens einem Teil der Scheibenkontaktflächen (2.1, 2.2) angebracht ist.
Ausführungsform 5)
   Abstandshalter (I) für Isolierverglasungen gemäß Ausführungsform 4, wobei die gas- und dampfdichte Barriere (12) als Barrierefolie ausgeführt ist, die mindestens eine polymere Schicht sowie eine metallische Schicht oder eine keramische Schicht, bevorzugt mindestens zwei metallische Schichten und/oder keramische Schichten, die alternierend mit mindestens einer polymeren Schicht angeordnet sind, umfasst.
Ausführungsform 6)
   Abstandshalter (I) für Isolierverglasungen gemäß Ausführungsform 4, wobei die gas- und dampfdichte Barriere (12) als Beschichtung ausgeführt ist, die Aluminium, Aluminiumoxide und / oder Siliciumoxide enthält und bevorzugt über ein PVD-Verfahren (physikalische Gasphasenabscheidung) aufgebracht ist.
Ausführungsform 7)
   Abstandshalter (I) für Isolierverglasungen gemäß einer der Ausführungsformen 1 bis 6, wobei in der Nut (6) eine Einlage (9), bevorzugt eine Einlage (9) enthaltend ein Elastomer, besonders bevorzugt enthaltend Butylkautschuk, angebracht ist.
Ausführungsform 8)
   Abstandshalter (I) für Isolierverglasungen nach einer der Ausführungsformen 1 bis 7, wobei der polymere Grundkörper (1) Polyethylen (PE), Polycarbonate (PC), Polypropylen (PP), Polystyrol, Polybutadien, Polynitrile, Polyester, Polyurethane, Polymethylmetacrylate, Polyacrylate, Polyamide, Polyethylenterephthalat (PET), Polybutylenterephthalat (PBT), bevorzugt Acrylnitril-Butadien-Styrol (ABS), Acrylester-Styrol-Acrylnitril (ASA), Acrylnitril-Butadien-Styrol/Polycarbonat (ABS/PC), Styrol-Acrylnitril (SAN), PET/PC, PBT/PC und/oder Copolymere oder Gemische davon enthält.
Ausführungsform 9)
   Isolierverglasung, mindestens umfassend eine erste Scheibe (13), eine zweite Scheibe (14) und eine dritte Scheibe (15) und einen umlaufenden Abstandshalter (I) gemäß einer der Ausführungsformen 1 bis 8, wobei
   - die erste Scheibe (13) über eine Dichtung (10) mit der ersten Scheibenkontaktfläche (2.1) verbunden ist,
   - die zweite Scheibe (14) über eine Dichtung (10) an der zweiten Scheibenkontaktfläche (2.2) verbunden ist,
   - die dritte Scheibe (15) in die Nut (6) des Abstandshalters (I) eingesetzt ist,
   - die Kante der ersten Scheibe (21), die Kante der zweiten Scheibe (22) und die Auflagekante (23) bündig angeordnet sind wobei die erste Scheibe (13) und die erste Außenfläche (4.1) einen ersten äußeren Scheibenzwischenraum (24.1) begrenzen und die zweite Scheibe (14) und die zweite Außenfläche (4.2) einen zweiten äußeren Scheibenzwischenraum begrenzen (24.2) und
   - die äußeren Scheibenzwischenräume (24.1, 24.2) zumindest teilweise mit einer äußeren Versiegelung (16) verfüllt sind, die an die Dichtung (10) angrenzt.
Ausführungsform 10)
   Isolierverglasung gemäß Ausführungsform 9, wobei die äußere Versiegelung (16)
   - den Teil der ersten Scheibe (13), der den ersten äußeren Scheibenzwischenraum (24.1) begrenzt, zu mindestens 90 % bedeckt,
   - den Teil der zweiten Scheibe (14), der den zweiten äußeren Scheibenzwischenraum (24.2) begrenzt, zu mindestens 90 % bedeckt,
   - jeweils die erste Außenfläche (4.1) und die zweite Außenfläche (4.2) zu mindestens 40 % und höchstens 60 % bedeckt.
Ausführungsform 11)
   Isolierverglasung gemäß Ausführungsform 9, wobei die äußere Versiegelung (16) die äußeren Scheibenzwischenräume (4.1, 4.2) im Wesentlichen vollständig ausfüllt.
Ausführungsform 12)
   Isolierverglasung gemäß einer der Ausführungsformen 9 bis 11, wobei mindestens eine Einlage (9) in der Nut (6) so angebracht ist, dass zwischen den beiden inneren Scheibenzwischenräumen (24.1, 24.2) ein Gasaustausch möglich ist.
Ausführungsform 13)
   Verfahren zur Herstellung einer Isolierverglasung gemäß einer der Ausführungsformen 9 bis 12, wobei zumindest
   a) die dritte Scheibe (15) in die Nut (6) des Abstandshalters (I) eingesetzt wird,
   b) die erste Scheibe (13) mit der ersten Scheibenkontaktfläche (2.1) des Abstandshalters (I) über eine Dichtung (10) verbunden wird,
   c) die zweite Scheibe (14) mit der zweiten Scheibenkontaktfläche (2.2) des Abstandshalters (I) über eine Dichtung (10) verbunden wird,
   d) die Scheibenanordnung aus den Scheiben (13, 14, 15) und dem Abstandshalter (I) miteinander verpresst wird und
   e) die äußeren Scheibenzwischenräume (24.1, 24.2) zumindest teilweise mit einer äußeren Versiegelung (16) gefüllt werden.
Ausführungsform 14)
   Verwendung eines Abstandshalters (I) gemäß einer der Ausführungsformen 1 bis 8 in Isolierverglasungen, bevorzugt in Dreifachisolierverglasungen.

### Bezugszeichenliste

- I: Abstandshalter
- 1: polymerer Grundkörper
- 2: Scheibenkontaktflächen
- 2.1: erste Scheibenkontaktfläche
- 2.2: zweite Scheibenkontaktfläche
- 3: Verglasungsinnenraumflächen
- 3.1: erste Verglasungsinnenraumfläche
- 3.2: zweite Verglasungsinnenraumfläche
- 4: Außenfläche
- 4.1: erste Außenfläche
- 4.2: zweite Außenfläche
- 5: Hohlkammern
- 5.1: erste Hohlkammer
- 5.2: zweite Hohlkammer
- 6: Nut
- 7: Seitenflanken
- 8: Öffnungen
- 9: Einlage
- 10: Dichtung
- 11: Trockenmittel
- 12: Barriere /Barrierefolie /Barrierebeschichtung
- 13: erste Scheibe
- 14: zweite Scheibe
- 15: dritte Scheibe
- 16: äußere Versiegelung
- 17: innerer Scheibenzwischenraum
- 17.1: erster innerer Scheibenzwischenraum
- 17.2: zweiter innerer Scheibenzwischenraum
- 21: Kante der ersten Scheibe
- 22: Kante der zweiten Scheibe
- 23: Auflagekante
- 24: äußerer Scheibenzwischenraum
- 24.1: erster äußerer Scheibenzwischenraum
- 24.2: zweiter äußerer Scheibenzwischenraum
- 26: Bodenfläche der Nut
- d: Wandstärke des polymeren Grundkörpers
- d_{B}: Wandstärke im Bereich der Kante des polymeren Grundkörpers
- h_{N}: Tiefe der Nut
- h_{G}: Gesamthöhe des polymeren Grundkörpers

## Patentansprüche

1. Isolierverglasung, mindestens umfassend eine erste Scheibe (13), eine zweite Scheibe (14) und eine dritte Scheibe (15) und einen umlaufenden Abstandshalter (I), der Abstandhalter (I) mindestens umfassend
- einen polymeren Grundkörper (1) umfassend eine erste Scheibenkontaktfläche (2.1) und eine parallel dazu verlaufende zweite Scheibenkontaktfläche (2.2), eine erste Verglasungsinnenraumfläche (3.1), eine zweite Verglasungsinnenraumfläche (3.2), eine Außenfläche (4), eine erste Hohlkammer (5.1) und eine zweite Hohlkammer (5.2), wobei
- eine Nut (6) zur Aufnahme einer Scheibe parallel zur ersten Scheibenkontaktfläche (2.1) und zweiten Scheibenkontaktfläche (2.2) zwischen der ersten Verglasungsinnenraumfläche (3.1) und der zweiten Verglasungsinnenraumfläche (3.2) verläuft,
- die erste Hohlkammer (5.1) an die erste Verglasungsinnenraumfläche (3.1) angrenzt, und die zweite Hohlkammer (5.2) an die zweite Verglasungsinnenraumfläche (3.2) angrenzt,
- die Seitenflanken (7) der Nut (6) von den Wänden der ersten Hohlkammer (5.1) und der zweiten Hohlkammer (5.2) gebildet werden,
- die Außenfläche (4) in eine erste Außenfläche (4.1), eine zweite Außenfläche (4.2) und eine Auflagekante (23) unterteilt ist,
- die Auflagekante (23) im Wesentlichen senkrecht zu den Scheibenkontaktflächen verläuft und die erste Außenfläche (4.1) und die zweite Außenfläche (4.2) miteinander verbindet,
- die erste Außenfläche (4.1) und die zweite Außenfläche (4.2) mit der Auflagekante (23) jeweils einen Winkel α (alpha) von 100° < α < 160° einschließen, wobei
- die erste Scheibe (13) über eine Dichtung (10) mit der ersten Scheibenkontaktfläche (2.1) verbunden ist,
- die zweite Scheibe (14) über eine Dichtung (10) an der zweiten Scheibenkontaktfläche (2.2) verbunden ist,
- die dritte Scheibe (15) in die Nut (6) des Abstandshalters (I) eingesetzt ist,
- die Kante der ersten Scheibe (21), die Kante der zweiten Scheibe (22) und die Auflagekante (23) bündig angeordnet sind, wobei die erste Scheibe (13) und die erste Außenfläche (4.1) einen ersten äußeren Scheibenzwischenraum (24.1) begrenzen und die zweite Scheibe (14) und die zweite Außenfläche (4.2) einen zweiten äußeren Scheibenzwischenraum begrenzen (24.2) und
- die äußeren Scheibenzwischenräume (24.1, 24.2) zumindest teilweise mit einer äußeren Versiegelung (16) verfüllt sind, die an die Dichtung (10) angrenzt.

2. Isolierverglasung nach Anspruch 1, wobei die äußere Versiegelung (16)
- den Teil der ersten Scheibe (13), der den ersten äußeren Scheibenzwischenraum (24.1) begrenzt, zu mindestens 90 % bedeckt,
- den Teil der zweiten Scheibe (14), der den zweiten äußeren Scheibenzwischenraum (24.2) begrenzt, zu mindestens 90 % bedeckt,
- jeweils die erste Außenfläche (4.1) und die zweite Außenfläche (4.2) zu mindestens 40 % und höchstens 60 % bedeckt.

3. Isolierverglasung nach Anspruch 1, wobei die äußere Versiegelung (16) die äußeren Scheibenzwischenräume (4.1, 4.2) im Wesentlichen vollständig ausfüllt.

4. Isolierverglasung nach einem der Ansprüche 1 bis 3, wobei mindestens eine Einlage (9) in der Nut (6) so angebracht ist, dass zwischen einem ersten inneren Scheibenzwischenraum (17.1) und einem zweiten inneren Scheibenzwischenraum (17.2) ein Gasaustausch möglich ist.

5. Isolierverglasung nach einem der Ansprüche 1 bis 4, wobei die Bodenfläche (26) der Nut (6) an die Auflagekante (23) des polymeren Grundkörpers (1) angrenzt.

6. Isolierverglasung nach einem der Ansprüche 1 bis 5, wobei der Winkel α (alpha) zwischen 130° und 150° liegt.

7. Isolierverglasung nach einem der Ansprüche 1 bis 6, wobei eine gas- und dampfdichte Barriere (12) auf der ersten Außenfläche (4.1), der zweiten Außenfläche (4.2), der Auflagekante (23) des polymeren Grundkörpers (1) und mindestens einem Teil der Scheibenkontaktflächen (2.1, 2.2) angebracht ist.

8. Isolierverglasung nach Anspruch 7, wobei die gas- und dampfdichte Barriere (12) als Barrierefolie ausgeführt ist, die mindestens eine polymere Schicht sowie eine metallische Schicht oder eine keramische Schicht, bevorzugt mindestens zwei metallische Schichten und/oder keramische Schichten, die alternierend mit mindestens einer polymeren Schicht angeordnet sind, umfasst.

9. Isolierverglasung nach Anspruch 7, wobei die gas- und dampfdichte Barriere (12) als Beschichtung ausgeführt ist, die Aluminium, Aluminiumoxide und / oder Siliciumoxide enthält und bevorzugt über ein PVD-Verfahren (physikalische Gasphasenabscheidung) aufgebracht ist.

10. Isolierverglasung nach einem der Ansprüche 1 bis 9, wobei in der Nut (6) eine Einlage (9), bevorzugt eine Einlage (9) enthaltend ein Elastomer, besonders bevorzugt enthaltend Butylkautschuk, angebracht ist.

11. Isolierverglasung nach einem der Ansprüche 1 bis 10, wobei der polymere Grundkörper (1) Polyethylen (PE), Polycarbonate (PC), Polypropylen (PP), Polystyrol, Polybutadien, Polynitrile, Polyester, Polyurethane, Polymethylmetacrylate, Polyacrylate, Polyamide, Polyethylenterephthalat (PET), Polybutylenterephthalat (PBT), bevorzugt Acrylnitril-Butadien-Styrol (ABS), Acrylester-Styrol-Acrylnitril (ASA), Acrylnitril-Butadien-Styrol/Polycarbonat (ABS/PC), Styrol-Acrylnitril (SAN), PET/PC, PBT/PC und/oder Copolymere oder Gemische davon enthält.

12. Verfahren zur Herstellung einer Isolierverglasung nach einem der Ansprüche 1 bis 11, wobei zumindest
a) die dritte Scheibe (15) in die Nut (6) des Abstandshalters (I) eingesetzt wird,
b) die erste Scheibe (13) mit der ersten Scheibenkontaktfläche (2.1) des Abstandshalters (I) über eine Dichtung (10) verbunden wird,
c) die zweite Scheibe (14) mit der zweiten Scheibenkontaktfläche (2.2) des Abstandshalters (I) über eine Dichtung (10) verbunden wird,
d) die Scheibenanordnung aus den Scheiben (13, 14, 15) und dem Abstandshalter (I) miteinander verpresst wird und
e) die äußeren Scheibenzwischenräume (24.1, 24.2) zumindest teilweise mit einer äußeren Versiegelung (16) gefüllt werden.

13. Verwendung der Isolierverglasung nach einem der Ansprüche 1 bis 12 als Gebäudeinnenverglasung, Gebäudeaußenverglasung und/oder Fassadenverglasung.

## Claims

1. Insulating glazing unit, at least comprising a first pane (13), a second pane (14) and a third pane (15) and a circumferential spacer (I), the spacer (I) at least comprising
- a polymeric main body (1) comprising a first pane contact surface (2.1) and a second pane contact surface (2.2) running parallel thereto, a first glazing interior surface (3.1), a second glazing interior surface (3.2), an outer surface (4), a first hollow chamber (5.1), and a second hollow chamber (5.2), wherein
- a groove (6) to accommodate a pane runs parallel to the first pane contact surface (2.1) and the second pane contact surface (2.2) between the first glazing interior surface (3.1) and the second glazing interior surface (3.2),
- the first hollow chamber (5.1) is adjacent the first glazing interior surface (3.1), and the second hollow chamber (5.2) is adjacent the second glazing interior surface (3.2),
- the lateral flanks (7) of the groove (6) are formed by the walls of the first hollow chamber (5.1) and of the second hollow chamber (5.2),
- the outer surface (4) is divided into a first outer surface (4.1), a second outer surface (4.2), and a bearing edge (23),
- the bearing edge (23) runs substantially perpendicular to the pane contact surfaces and connects the first outer surface (4.1) and the second outer surface (4.2) to one another,
- the first outer surface (4.1) and the second outer surface (4.2) enclose in each case an angle α (alpha) of 100° < α < 160° with the bearing edge (23), wherein
- the first pane (13) is bonded via a seal (10) to the first pane contact surface (2.1),
- the second pane (14) is bonded via a seal (10) to the second pane contact surface (2.2),
- the third pane (15) is inserted into the groove (6) of the spacer (I),
- the edge of the first pane (21), the edge of the second pane (22), and the bearing edge (23) are arranged flush, wherein the first pane (13) and the first outer surface (4.1) delimit a first outer interpane space (24.1) and the second pane (14) and the second outer surface (4.2) delimit a second outer interpane space (24.2), and
- the outer interpane spaces (24.1, 24.2) are at least partially filled with an outer seal (16) that is adjacent the seal (10).

2. Insulating glazing unit according to claim 1, wherein the outer seal (16)
- covers the part of the first pane (13) that delimits the first outer interpane space (24.1) by at least 90 %,
- covers the part of the second pane (14) that delimits the second outer interpane space (24.2) by at least 90 %,
- covers in each case the first outer surface (4.1) and the second outer surface (4.2) by at least 40 % and at most 60 %.

3. Insulating glazing unit according to claim 1, wherein the outer seal (16) fills the outer interpane spaces (24.1, 24.2) substantially completely.

4. Insulating glazing unit according to one of claims 1 through 3, wherein at least one insert (9) is mounted in the groove (6) such that a gas exchange is possible between a first inner interpane space (17.1) and a second inner interpane space (17.2).

5. Insulating glazing unit according to one of claims 1 through 4, wherein the bottom surface (26) of the groove (6) is adjacent the bearing edge (23) of the polymeric main body (1).

6. Insulating glazing unit according to one of claims 1 through 5, wherein the angle α (alpha) is between 130° and 150°.

7. Insulating glazing unit according to one of claims 1 through 6, wherein a gas- and vapor-tight barrier (12) is mounted on the first outer surface (4.1), the second outer surface (4.2), the bearing edge (23) of the polymeric main body (1), and at least a part of the pane contact surfaces (2.1, 2.2).

8. Insulating glazing unit according to claim 7, wherein the gas- and vapor-tight barrier (12) is implemented as a barrier film that comprises at least one polymeric layer as well as one metallic layer or one ceramic layer, preferably at least two metallic layers and/or ceramic layers, that are arranged alternatingly with at least one polymeric layer.

9. Insulating glazing unit according to claim 7, wherein the gas- and vapor-tight barrier (12) is implemented as a coating that contains aluminum, aluminum oxides, and / or silicon oxides and is preferably applied by a PVD method (physical vapor deposition).

10. Insulating glazing unit according to one of claims 1 through 9, wherein an insert (9), preferably an insert (9) containing an elastomer, particularly preferably containing butyl rubber, is installed in the groove (6).

11. Insulating glazing unit according to one of claims 1 through 10, wherein the polymeric main body (1) contains polyethylene (PE), polycarbonates (PC), polypropylene (PP), polystyrene, polybutadiene, polynitriles, polyesters, polyurethanes, polymethylmethacrylates, polyacrylates, polyamides, polyethylene terephthalate (PET), polybutylene terephthalate (PBT), preferably acrylonitrile butadiene styrene (ABS), acrylonitrile styrene acrylester (ASA), acrylonitrile butadiene styrene/polycarbonate (ABS/PC), styrene acrylonitrile (SAN), PET/PC, PBT/PC, and/or copolymers or mixtures thereof.

12. Method for producing an insulating glazing unit according to one of claims 1 through 11, wherein at least
a) the third pane (15) is inserted into the groove (6) of the spacer (I),
b) the first pane (13) is bonded to the first pane contact surface (2.1) of the spacer (I) via a seal (10),
c) the second pane (14) is bonded to the second pane contact surface (2.2) of the spacer (I) via a seal (10),
d) the pane arrangement comprising the panes (13, 14, 15) and the spacer (I) is pressed together, and
e) the outer interpane spaces (24.1, 24.2) are at least partially filled with an outer seal (16).

13. Use of the insulating glazing unit according to one of claims 1 through 12 as a building interior glazing, building exterior glazing, and/or façade glazing.

## Revendications

1. Vitrage isolant, comprenant au moins une première vitre (13), une deuxième vitre (14) et une troisième vitre (15) et un écarteur (I) environnant, l'écarteur (I) comprenant au moins
- un corps de base (1) en polymère comprenant une première surface de contact de vitrage (2.1) et s'étendant parallèle à celle-ci une deuxième surface de contact de vitrage (2.2), une première surface intérieure de vitrage (3.1), une deuxième surface intérieure de vitrage (3.2), une surface extérieure (4), une première chambre creuse (5.1) et une deuxième chambre creuse (5.2), où
- une rainure (6) pour accueillir une vitre s'étend parallèle à la première surface de contact de vitrage (2.1) et la deuxième surface de contact de vitrage (2.2) entre la première surface intérieure de vitrage (3.1) et la deuxième surface intérieure de vitrage (3.2),
- la première chambre creuse (5.1) est contiguë à la première surface intérieure de vitrage (3.1) et la deuxième chambre creuse (5.2) est contiguë à la surface intérieure de vitrage (3.2),
- les flancs latéraux (7) de la rainure (6) sont formés par les parois de la première chambre creuse (5.1) et la deuxième chambre creuse (5.2),
- la surface extérieure (4) est divisée en une première surface extérieure (4.1), une deuxième surface extérieure (4.2) et un bord d'appui (23),
- le bord d'appui (23) s'étend essentiellement perpendiculaire aux surfaces de contact de vitrage et relie la première surface extérieure (4.1) et la deuxième surface extérieure (4.2),
- la première surface extérieure (4.1) et la deuxième surface extérieure (4.2) avec le bord d'appui (23), renferment respectivement un angle α (alpha) de 100 ° < α < 160°, où
- la première vitre (13) est relié à la première surface de contact de vitrage (2.1) par un joint d'étanchéité (10),
- la deuxième vitre (14) est relié à la deuxième surface de contact de vitrage (2.2) par un joint d'étanchéité (10),
- la troisième vitre (15) est insérée dans la rainure (6) de l'écarteur (I),
- le bord de la première vitre (21), le bord de la deuxième vitre (22) et le bord d'appui (23) sont disposés au même niveau, où la première vitre (13) et la première surface extérieure (4.1) délimitent un premier espace extérieur entre deux vitres (24.1) et la deuxième vitre (14) et la deuxième surface extérieure (4.2) délimitent un deuxième espace extérieur entre deux vitres (24.2) et
- les espaces extérieurs entre deux vitres (24.1, 24.2) sont au moins partiellement remplis par un scellement extérieur (16) contigu au joint d'étanchéité (10).

2. Vitrage isolant, selon la revendication 1, où le scellement extérieur (16)
- couvre à au moins 90 % la partie de la première vitre (13), qui délimite un premier espace extérieur entre deux vitres (24.1),
- couvre à au moins 90 % la partie de la deuxième vitre (14), qui délimite un deuxième espace extérieur entre deux vitres (24.2),
- couvre à au moins 40 % et pas plus de 60 % respectivement la première surface extérieure (4.1) et la deuxième surface extérieure. (4.2).

3. Vitrage isolant selon la revendication 1, où le scellement extérieur (16) remplit essentiellement complètement les espaces extérieurs entre deux vitres (4.1, 4.2).

4. Vitrage isolant selon l'une des revendications 1 à 3, où au moins un insert (9) est placé dans la rainure (6) de telle manière à rendre possible un échange gazeux entre un premier espace intérieur entre deux vitres (17.1) et un deuxième espace intérieur entre deux vitres (17.2).

5. Vitrage isolant selon l'une des revendications 1 à 4, où la surface de fond (26) de la rainure (6) est contiguë au bord d'appui (23) du corps de base polymère (1).

6. Vitrage isolant selon l'une des revendications 1 à 5, où l'angle α (alpha) se situe entre 130° et 150°.

7. Vitrage isolant selon l'une des revendications 1 à 6, où une barrière étanche aux gaz et à la vapeur (12) est attachée sur la première surface extérieure (4.1), la deuxième surface extérieure (4.2), le bord d'appui (23) du corps de base polymère (1) et au moins une partie des surfaces de contact de vitrage (2.1, 2.2).

8. Vitrage isolant selon la revendication 7, où la barrière étanche aux gaz et à la vapeur (12) est configurée comme un film barrière, qui comprend au moins une couche polymère ainsi qu'une couche métallique ou une couche céramique, de préférence au moins deux couches métalliques et/ou des couches céramiques, qui sont disposées en alternance d'au moins une couche polymère.

9. Vitrage isolant selon la revendication 7, où la barrière étanche aux gaz et à la vapeur (12) est effectuée comme revêtement qui contient de l'aluminium, de l'oxyde d'aluminium et / ou de l'oxyde de silicium et de préférence est déposée par le biais d'un procédé PVD (dépôt physique en phase vapeur).

10. Vitrage isolant selon l'une des revendications 1 à 9, où un dépôt (9) est attaché dans la rainure (6), de préférence un dépôt (9) qui contient un élastomère, de manière particulièrement préférée contenant du caoutchouc butyle.

11. Vitrage isolant selon l'une des revendications 1 à 10, où le corps de base polymère (1) contient du polyéthylène (PE), du polycarbonate (PC), du polypropylène (PP), du polystyrène, du polybutadiène, du polynitrile, du polyester, du polyuréthane, du polyméthacrylate, du polyacrylate, du polyamide, du téréphtalate de polyéthylène (PET),du polytéréphtalate de butylène (PBT), de préférence de l'acrylonitrile-butadiène-styrène (ABS), de l'acrylonitrile-styrène-acrylate(ASA), acrylonitrile-butadiène-styrène/polycarbonate (ABS/PC), du styrène-acrylonitrile (SAN), du PET/PC, du PBT/PC et/ou de copolymères ou mélanges de ceux-ci.

12. Procédé de fabrication d'un vitrage isolant selon l'une des revendications 1 à 11, où au moins
a) la troisième vitre (15) est insérée dans la rainure (6) de l'écarteur (I),
b) la première vitre (13) est connectée à la première surface de contact de vitrage (2.1) de l'écarteur (I) par un joint d'étanchéité (10),
c) la deuxième vitre (14) est connectée à la deuxième surface de contact de vitrage (2.2) de l'écarteur (I) par un joint d'étanchéité (10),
d) l'arrangement de vitres est composé des vitres (13, 14, 15) et l'écarteur (I) pressés entre eux et
e) les espaces extérieurs entre deux vitres (24.1, 24.2) sont au moins partiellement remplis par un scellement extérieur (16).

13. Utilisation du vitrage isolant selon l'une des revendications 1 à 12 comme un vitrage intérieur de bâtiment, les vitrages extérieurs de bâtiment et/ou les vitrages de façade.
